# FASCICULE DE BREVET EUROPEEN

(11) **EP 0 060 809 B1**
(45) Date de publication et mention de la délivrance du brevet: **31.07.1985**
(21) Numéro de dépôt: 82810108.9
(22) Date de dépôt: 12.03.1982
(51) Int. Cl.: A44C 5/10, A44C 5/14, B21D 53/44

(54) **Bracelet à maillons avec articulations à clavettes**
Gliederarmband mit Keilgelenken
Cotter-articulated link bracelet

(30) Priorité: 17.03.1981 CH 1795/81
(43) Date de publication de la demande: 22.09.1982
(73) Titulaire: Métalbras SA, CH-2300 La Chaux-de-Fonds (CH)
(72) Inventeur: Chatelain, Jacques, CH-2400 Le Locle (CH)
(74) Mandataire: North, Mathieu

## Description

La présente invention concerne un bracelet à maillons mâles et femelles.

En général, dans les bracelets du type à maillons mâles et femelles, ces derniers s'assemblent latéralement sur les axes d'articulation. La fixation des maillons à l'articulation est assurée par des goupilles ou des vis ce qui pose des problèmes d'usinage des trous borgnes prévus pour ces goupilles ou ces vis, d'une part parce que ces trous sont relativement longs en comparaison de leur diamètre et surtout en raison de l'écrouissage de la matière des maillons qui ont été soumis à plusieurs passages dans des fil- lières, ce qui provoque facilement la casse des outils utilisés pour l'usinage de ces trous.

L'assemblage manuel des goupilles ou des vis pose également des problèmes lors de leur introduction dans les trous borgnes mentionnés ci-dessus, plus particulièrement dans le cas où ces éléments d'assemblage sont sollicités par des ressorts dans le cas de maillons amovibles.

Le but de l'invention est de réaliser un bracelet à maillons mâles et femelles permettant un usinage facile des maillons ainsi qu'un assemblage et un démontage aisé et rapide du bracelet.

Pour atteindre ce but, le bracelet selon l'invention est caractérisé par le fait que lesdits maillons comportent des logements de clavettes, lesdites clavettes assurent les articulations entre lesdits maillons.

Il est certainement plus facile d'usiner des logements que des trous borgnes longs et de petits diamètres dans des maillons dont la matière est écrouie et l'assemblage ou le démontage est aussi facilité par l'apport de clavettes dans ces logements en lieu et place de goupilles ou de vis de faibles dimensions.

L'invention va être décrite ci-après, à titre d'exemple et à l'aide du dessin dans lequel:
- la fig. 1 est une coupe du bracelet selon l'axe d'articulation des maillons,
- la fig. 2 est une coupe selon la ligne II-II de la fig. 1,
- la fig. 3 est une vue en plan de la clavette,
- la fig. 4 est une coupe selon la ligne IV-IV de la fig. 3,
- les fig. 5a et 5b montrent respectivement le profil d'une barre dans laquelle sont usinés et découpés les maillons et un outil de repassage, et
- les fig. 6a und 6b illustrent le procédé d'usinage des maillons.

Les figures 1 et 2 montrent les clavettes 1 assemblées dans les maillons 2 du bracelet B. La première clavette l'est tronquée pour permettre la pose et l'envèvement rapide du bracelet sur la boîte de montre 8, sur laquelle le cadran est désigné par7. Le premier maillon 2'est maintenu en position axiale par une vis à téton 4 dont l'extrémité de téton pénètre dans un fraisage 5 exécuté dans la boîte. Comme variante, le premier maillon peut aussi être soudé ou assemblé de manière inamovible à la boîte. Le fermoir 3 du bracelet B est maintenu en position axiale par deux vis à téton 6 s'engageant dans la dernière clavette. La figure 2 montre l'emplacement des vis à têton 4 et 6 sur les maillons. La partie supérieure de la clavette 1 s'engage dans un logement ou passage pratiqué dans la partie mâle du maillon 2 et traversant entièrement cette partie. La partie inférieure de la clavette débouche dans un logement horizontal également pratiqué dans la partie mâle du maillon. La boîte de montre 8 est usinée de manière à permettre l'engagement latéral du premier maillon.

Les fig. 1 et 2 montrent comment les maillons sont engagés l'un dans l'autre par leurs parties mâles et femelles et comment ils sont tenus en position axiale par les clavettes 1 dont les extrémités inférieures sont engagées dans les logements horizontaux des maillons. L'axe de pivotement a - a' des maillons est déterminé par le sommet de la partie supérieure de la clavette, cette partie étant engagée dans une ouverture ou un dégagement de la partie inférieure de la clavette précédente.

La fig. 3 est une vue en plan de la clavette 1. Celle-ci comprend une partie supérieure 9 et une partie inférieure 10 dans laquelle un dégagement 11 est pratiqué. Comme indiqué en fig. 4, la partie inférieure 10 est pliée d'un certain angle par rapport à la partie supérieure 9. Ce pliage permet d'assurer que dans la position d'utilisation du bracelet sur le poignet, les clavettes soient dans une position adéquate avec un maximum de surface d'emboîtement. Les bords 12 extérieurs supérieurs de la clavette sont arrondis pour faciliter la mise en place de cette dernière lors de l'assemblage du bracelet. La clavette comporte encore des dégagements 13 de bavures destinés à recevoir les bavures d'usinage éventuellement présentes aux extrémités du logement pratiqué dans la partie mâle des maillons, logement prévu pour recevoir la partie supérieure 9 de la clavette 1. Ces mesures permettent une mise en place aisée et rapide des clavettes dans les maillons lors de l'assemblage du bracelet. Elles permettent aussi un démontage facile et rapide, par exemple lors d'une opération de mise de longueur du bracelet. Les clavettes sont découpées et pliées en bande.

Il est aussi possible, selon le genre de bracelet, d'utiliser une clavette dont la partie supérieure 9 et la partie inférieure 10 sont dans le même plan, comme indiqué en pointillé en fig. 4.

La fig. 5a montre le maillon 2 avec le premier logement échancré 15 pratiqué dans la partie mâle et destiné à recevoir la partie inférieure 10 de la clavette 1, et le second logement 14 traversant le maillon en reliant entre eux le premier logement et l'intérieur de la partie femelle: le second logement est destiné à recevoir la partie supérieure 9 de la clavette 1. Le maillon est sorti d'une barre de profilé ayant par exemple la configuration illustrée en fig. 5a.

La fig. 5b montre un outil de repassage 16 à introduire dans le logement 14 du maillon 2 pour forcer vers le bas, en direction de la partie mâle de ce maillon, les bavures d'usinage, ou pour casser ces bavures. L'outil 16 a une épaisseur en rapport avec la largeur du passage 14.

Les fig. 6a und 6b montrent le principe de l'usinage du maillon 2. Dans une première opération, le premier logement échancré 15 est produit par un poste de travail comprenant deux fraises en bout 17 et 18. Ces fraises se déplacent alternativement dans le sens des flèches F 1 et F 2 de la fig. 6b pour éviter la formation de bavures aux points 19. Dans une deuxième opération, le second logement 14 dans la partie mâle du maillon est produit par un poste de travail comprenant deux fraises à fendre 20 et 21 dont les quills spmt fixés sur un tambour 22 se déplaçant sur l'axe 23 à la profondeur 24. Après cet usinage, deux bavures importantes se présentent aux arêtes 25 et 26. La grandeur de ces bavures ne doit pas excéder la grandeur des logements 13 des clavettes. La fraise 20 est nettoyée par jet d'huile sous pression et brossée pendant l'usinage de la fraise 21. Celle-ci recule alors dans l'axe du tambour 22 qui effectue une rotation de 180° et présente la fraise 20 dans le logement 14 pour continuer l'usinage de celui-ci. Finalement, l'outil de repassage 16 repousse les bavures 25 et 26 vers l'intérieur.

Ce qui précède montre que des mesures sont prises tant au niveau de l'usinage de maillon qu'à celui de la forme de la clavette pour éviter la formation de bavures ou, le cas échéant, pour permettre de tolérer au moins partiellement ces dernières afin de permettre un assemblage et un démontage aisé et rapide du bracelet.

D'autre part, l'usinage des maillons par fraisage, comme expliqué ci-dessus peut aussi être effectué par tout autre procédé adéquat tel que électro-érosion, découpage ultrason ou procédé chimique.

## Revendications

1. Bracelet articulé composé de plusieurs maillons (2, 2') dont chacun comprend une partie mâle et une partie femelle, la partie mâle étant une nervure transversale à l'axe longitudinal du bracelet, la partie femelle étant une rainure dans laquelle s'engage, latéralement par rapport au bracelet, la nervure du maillon suivant, cette rainure, grâce à ses lèvres, formant gond, les maillons ainsi assemblés étant verrouillés latéralement au moyen de clavettes (1, 1'), caractérisé en ce que le maillon (2) comprend dans sa partie mâle un premier logement échancré (15), et un second logement (14) reliant le premier logement à l'intérieur de la partie femelle, les logements recevant les clavettes, chaque clavette présentant une partie supérieure (9) et une partie inférieure (10), la partie inférieure présentant au moins un dégagement (11) dans lequel s'engage au moins partiellement la partie supérieure de la clavette précédente.

2. Bracelet selon la revendication 1, caractérise en ce que la partie supérieure (9) de la clavette fait un angle déterminé avec la partie inférieure (10), les bords extérieurs supérieurs des dites parties étant arrondis, ladite partie supérieure (9) comprenant des dégagements (13) de bavures, les dits bords arrondis et lesdits dégagements de bavures facilitant l'assemblage et le démontage dudit maillon.

3. Bracelet selon la revendication 2, caractérisé par le fait que la partie supérieure (9) et la partie inférieure (10) de ladite clavette (1, 1') sont dans un même plan.

4. Bracelet selon les revendications 2, caractérisé par le fait que l'articulation (a-a') des maillons est produite au niveau du sommet de ladite partie supérieure (9) de la clavette engagée dans le dégagement (11) de ladite partie inférieure (10) de la clavette précédente.

5. Bracelet selon la revendication 2, caractérisé par le fait que ledit angle permet une surface maximum d'emboîtement de la clavette dans la position d'utilisation du bracelet.

6. Bracelet selon la revendication 1, caractérisé par le fait qu'il comporte un fermoir (3) maintenu en position par deux vis à téton (6) s'engageant dans la partie inférieure (10) de la dernière clavette.

7. Utilisation du bracelet selon la revendication 1 pour une montre, caractérisé par le fait que la boîte de ladite montre comporte un rouleau de forme adaptée pour recevoir le premier maillon (2') dudit bracelet, ledit rouleau comportant une saignée à sa partie inférieure formant logement pour un élément de fixation (4) axiale dudit maillon, et par le fait que la première clavette (1') est tronquée pour permettre la pose et l'enlèvement rapide du bracelet (B).

## Patentansprüche

1. Gelenkband aus mehreren Gliedern (2, 2'), deren jedes aus einem Außen- und einem Mutterglied besteht, wobei das Außenglied eine in Richtung der Längsachse des Bandes durchlaufende Rippe darstellt, und das Mutterglied eine Nut darstellt, in welche seitlich in bezug auf das Band die Rippe des nächsten Gliedes eingeführt wird, diese Rippe bildet dank ihrer Lippen einen Bandanschluß, wobei die so zusammengefügten Glieder seitlich durch Splinte (1, 1') verriegelt sind, dadurch gekennzeichnet, daß das Glied (2) in seinem Außenteil eine erste Einpassung (15) und eine zweite Einpassung (14) umfaßt, welche die erste Einpassung im Innern des Muttergliedes verbindet, wobei die Einpassungen die Splinte aufnehmen, jeder Splint weist einen oberen Teil (9) und einen unteren Teil (10) auf, wobei der untere Teil mindestens eine Öffnung (11) aufweist, in die wenigstens teilweise der obere Teil des vorhergehenden Splints aufgenommen wird.

2. Gelenkband nach Anspruch 1, dadurch gekennzeichnet, daß der obere Teil (9) des Splints einen bestimmten Winkel mit dem unteren Teil (10) bildet, wobei die äußeren oberen Ränder dieser Teile abgerundet sind und der obere Teil (9) Phasen (13) für Geräte aufweist; die erwähnten abgerundeten Ränder und die Phasen für Geräte erleichtern das Zusammensetzen und Auseinandernehmen des Gliedes.

3. Gelenkband nach Anspruch 2, dadurch gekennzeichnet, daß der obere Teil (9) und der untere Teil (10) des erwähnten Splints (1, 1') in gleicher Ebene liegen.

4. Gelenkband nach Anspruch 2, dadurch gekennzeichnet, daß das Gelenk (a - a') der Glieder am oberen Ende des erwähnten oberen Teils (9) des Splints entsteht, der in die Öffnung (11) des erwähnten unteren Teils (10) des vorhergehenden Splints eindringt.

5. Gelenkband nach Anspruch 2, dadurch gekennzeichnet, daß der erwähnte Winkel eine Maximalfläche des Ineinandergreifens des Splints in der Gebrauchsstellung des Bandes erlaubt.

6. Gelenkband nach Anspruch 1, dadurch gekennzeichnet, daß es eine Schließe (3) aufweist, die durch zwei Schrauben mit Zapfen (6) festgehalten wird, die in den unteren Teil (10) des letzten Splints eindringen.

7. Verwendung des Gelenkbandes nach Anspruch 1 für eine Uhr, dadurch gekennzeichnet, daß das Gehäuse dieser Uhr eine Rolle in angemessener Form aufweist, um das erste Glied (2') des erwähnten Gelenkbandes aufzunehmen, wobei diese Rolle eine Einkerbung an ihrem unteren Teil aufweist, damit ein axiales Befestigungselement (4) des erwähnten Gliedes angebracht werden kann, und dadurch daß der erste Splint (1') verkürzt ist, um das rasche Anbringen und Abmontieren des Bandes (B) zu ermöglichen.

## Claims

1. Articulated bracelet composed of several links (2, 2'), each of which comprising a male and female part, said male part being a rib which is transversal to the longitudinal axis of the bracelet, said female part being a groove into which ist fitted, sideways with regard to the bracelet, the rib of the next link, said groove forming a hinge thanks to its lips, said links so assembled being laterally locked by means of cotters (1, 1'), characterized by the fact that the link (2) comprises in its male part a first housing which is notched (15), and a second housing (14) connecting the first housing to the inside of the female part, the housings taking the cotters, each cotter having an upper part (9) and a lower part (10), said lower part having at least one notch (11) into which the upper part of the precedent cotter is at least partially fitted.

2. Bracelet according to claim 1, characterized by the fact that the upper part (9) of the cotter makes a defined angle with the lower part (10), the exterior upper edges of said parts being rounded, said upper part (9) comprising notches (13) for the chips said rounded edges and notches facilitating the assembling and dismantling of said link.

3. Bracelet according to claim 2, characterized by the fact that the upper part (9) and the lower part (10) of said cotter (1, 1') are in the same plane.

4. Bracelet according to claim 2, characterized by the fact that the articulation (a-a') of the links is effected at the top of said upper part (9) of the cotter fitted into the notch (11) of said lower part (10) of the precedent cotter.

5. Bracelet according to claim 2, characterized by the fact that said angle permits a maximum surface of the fitted part of the cotter when the bracelet is in its position of use.

6. Bracelet according to claim 1, characterized by the fact that it includes a clasp (3) maintained in its position by two stud-screws (6) which are fitted into the lower part of the last cotter.

7. Utilisation of the bracelet according to claim 1 for a watch, characterized by the fact that the case of said watch comprises a gadroon having a form adapted to taking the first link (2') of said bracelet, said gadroon having a groove in its lower part which forms a housing for an element (4) which axially locks said link, and by the fact that the first cotter (1') is cut in order to allow the quick placing and removing of the bracelet (B).
